# EUROPÄISCHE PATENTSCHRIFT

(11) **EP 2 439 346 B1**
(45) Veröffentlichungstag und Bekanntmachung des Hinweises auf die Patenterteilung: **30.12.2015**
(21) Anmeldenummer: 11182568.3
(22) Anmeldetag: 23.09.2011
(51) Int. Cl.: E03C 1/10

(54) **Sicherungsarmatur**
Safety fitting
Armature de sécurité

(30) Priorität: 05.10.2010 DE 102010047377
(43) Veröffentlichungstag der Anmeldung: 11.04.2012
(73) Patentinhaber: Honeywell Technologies Sarl, 1180 Rolle (CH)
(72) Erfinder: Knoll, Jens, 74842 Billigheim (DE)
(74) Vertreter: Sturm, Christoph

(56) Entgegenhaltungen:
- EP-A1- 0 029 387
- WO-A1-2006/027037
- DE-B- 1 222 750
- US-A1- 2004 035 467

## Beschreibung

Die Erfindung betrifft eine Sicherungsarmatur, nämlich einen Rückflussverhinderer oder einen Systemtrenner, nach dem Oberbegriff des Anspruchs 1.

Aus der DE 27 51 468 C2 ist eine als Rückflussverhinderer ausgebildete Sicherungsarmatur bekannt. Der dort offenbarte Rückflussverhinderer verfügt über ein Gehäuse mit einer Zuleitung bzw. einem Zuleitungsstutzen, einer Ableitung bzw. einem Ableitungsstutzen und einem Ablass bzw. einem Ablassstutzen. Im Gehäuse ist ein Ventil ausgebildet, welches von einem als Ventilkörper dienenden Verschlusskörper und einem Ventilsitz gebildet ist, wobei der Ventilsitz von einer radial inneren Dichtlippe eines Dichtrings gebildet ist.

In einer Durchlassstellung des Ventils des aus der DE 27 51 468 C2 bekannten Rückflussverhinderers, in welcher die Zuleitung mit der Ableitung verbunden ist, nimmt der Verschlusskörper eine erste, abgesenkte Position ein, wobei der Verschlusskörper in dieser ersten Position den Ablass verschließt. In einer Trennstellung des Ventils, in welcher die Zuleitung von der Ableitung getrennt ist, nimmt der Verschlusskörper eine zweite, angehobene Position ein, wobei der Verschlusskörper in dieser zweiten Position den Ablass freigibt. In der Trennstellung des Ventils bzw. in der zweiten Position des Verschlusskörpers liegt die innere Dichtlippe des Dichtrings, die den Ventilsitz des Ventils ausbildet, an einer äußeren Kontur des Verschlusskörpers an. In der Durchlassstellung des Ventils bzw. in der ersten Position des Verschlusskörpers liegt die innere Dichtlippe des Dichtrings, die den Ventilsitz des Ventils ausbildet, nicht an der äußeren Kontur des Verschlusskörpers an.

Beim Rückflussverhinderer nach der DE 27 51 468 C2 wird die Relativposition zwischen dem den Ventilsitz bereitstellenden Dichtring und dem den Ventilkörper bereitstellenden Verschlusskörper durch eine Druckdifferenz zwischen einem eingangsseitigen Druck am Verschlusskörper und einem ausgangsseitigen Druck am Verschlusskörper bestimmt. Dann, wenn die Druckdifferenz zwischen dem eingangsseitigen Druck und dem ausgangsseitigen Druck am Verschlusskörper positiv und größer als ein Grenzwert ist, ist der Verschlusskörper in die zweite Position verlagert, sodass das Ventil geöffnet ist und die Zuleitung mit der Ableitung verbunden ist. Dann hingegen, wenn die Druckdifferenz kleiner als dieser Grenzwert wird, schließt das Ventil automatisch, indem der Verschlusskörper die erste Position einnimmt und hierdurch die innere Dichtlippe des Dichtrings an der Außenkontur des Verschlusskörpers zur Anlage kommt. Dabei stellt die Dichtlippe des Dichtrings dann eine Dichtfunktion zwischen dem Dichtring und dem Verschlusskörper bereit, wenn die Druckdifferenz positiv und kleiner als der definierte Grenzwert ist. Dann hingegen, wenn in der Trennstellung die Druckdifferenz zwischen dem eingangsseitigen Druck und dem ausgangsseitigen Druck negativ ist, wenn also in der Zuleitung ein Unterdruck herrscht, kann das Dichtelement unter Umständen keine ausreichende Dichtfunktion bereitstellen. Dies ist von Nachteil.

Aus der EP 1 801 297 A2 ist eine als Systemtrenner ausgebildete Sicherungsarmatur bekannt. Auch der Systemtrenner nach der EP 1 801 297 A2 verfügt über ein Gehäuse mit einer Zuleitung bzw. einem Zuleitungsstutzen, einer Ableitung bzw. einem Ableitungsstutzen und einem Ablass bzw. einem Ablassstutzen. Im Gehäuse ist ein Verschlusskörper positioniert, über welchen in einer ersten Position die Zuleitung und die Ableitung unter Versperrung des Ablasses verbindbar und über welchen in einer zweiten Position die Zuleitung und die Ableitung unter Freigabe des Abflasses trennbar sind. In dem Verschlusskörper des Systemtrenners nach der EP 1 801 297 A2 ist ein eingangseitiger Rückflussverhinderer aufgenommen. Ein ausgangseitiger Rückflussverhinderer ist in der Ableitung bzw. im Ableitungsstutzen aufgenommen.

Mit einem Abschnitt des Verschlusskörpers wirkt ein Dichtring zusammen, wobei der Dichtring in beiden Positionen des Verschlusskörpers an einer Außenkontur dieses Abschnitts des Verschlusskörpers anliegt. Dann, wenn eine positive Druckdifferenz zwischen einem auf den Dichtring bezogenen eingangseitigen Druck und einem auf den Dichtring bezogenen ausgangseitigen Druck an diesem Abschnitt des Verschlusskörpers anliegt, kann der Dichtring eine gute Dichtfunktion bereitstellten. Dann hingegen, wenn diese Druckdifferenz negativ ist, also wenn also in der Zuleitung ein Unterdruck herrscht, kann den Dichtring unter Umständen keine ausreichende Dichtfunktion bereitstellen. Dies ist von Nachteil.

EP 0 029 387 offenbart einer Armatur mit mehreren Dichtring, die jeweils radial innere, lippenartige Dichtkonturen aufweisen. US 2004/0035467 A1 offenbart eine Armatur ebenfalls mit symmetrisch kontrierten Dichtringen. Beide Dokumente zeigen somit gattungsgemäße Sicherungsarmaturen nach dem oberbegriff von Anspruch 1.

Der Erfindung liegt die Aufgabe zu Grunde, eine neuartige Sicherungsarmatur mit verbesserter Dichtfunktion zu schaffen. Diese Aufgabe wird durch eine Sicherungsarmatur gemäß Anspruch 1 gelöst.

Bevorzugte Weiterbildungen der Erfindung ergeben sich aus den Unteransprüchen und der nachfolgenden Beschreibung. Nachfolgend werden Ausführungsbeispiele der Erfindung, ohne hierauf beschränkt zu sein, anhand der Zeichnung näher erläutert. In der Zeichnung zeigt:
- Fig. 1: einen Querschnitt durch eine als Systemtrenner ausgebildete Sicherungsarmatur nach dem Stand der Technik;
- Fig. 2: einen Dichtring; und
- Fig. 3: einen weiteren Dichtring.

Die hier vorliegende Erfindung betrifft eine als Rückflussverhinderer oder als Systemtrenner ausgebildete Sicherungsarmatur. Der grundsätzliche Aufbau sowie die grundsätzliche Funktionsweise eines Rückflussverhinderers sowie Systemtrenners sind dem hier angesprochenen Fachmann geläufig und bedürfen keiner näheren Erläuterung.

Hinsichtlich des grundsätzlichen Aufbaus und der grundsätzlichen Funktionsweise eines Rückflussverhinderers sei exemplarisch auf die DE 27 51 468 C2 und hinsichtlich des grundsätzlichen Aufbaus und der grundsätzlichen Funktionsweise eines Systemtrenners sei exemplarisch auf die EP 1 801 297 A2 verwiesen, auf deren Offenbarungsgehalt an diese Stelle durch Verweis explizit Bezug genommen wird.

Fig. 1 zeigt einen Querschnitt durch eine als Systemtrenner 10 ausgebildete Sicherungsarmatur. Der Systemtrenner 10 bzw. die Sicherungsarmatur umfasst ein Gehäuse 11, welches eine Zuleitung 12 bzw. einen Zuleitungsstutzen, eine Ableitung 13 bzw. einen Ableitungsstutzen und einen Ablass 14 bzw. einen Ablassstutzen aufweist.

Im Gehäuse 11 ist ein Verschlusskörper 15 positioniert. Der Verschlusskörper 15 verbindet in einer ersten Position die Zuleitung 12 und die Ableitung 13 unter Versperrung des Ablasses 14. Diese erste Position des Verschlusskörpers 15 ist in Fig. 1 gezeigt. In einer zweiten Position, in welcher der Verschlusskörper 15 gegenüber der in Fig. 1 gezeigten ersten Position angehoben ist, trennt der Verschlusskörper 15 die Zuleitung 12 und die Ableitung 13 unter Freigabe des Ablasses 14.

Im Verschlusskörper 15 ist ein eingangsseitiger Rückflussverhinderer 16 des Systemtrenners 10 aufgenommen. Ein ausgangseitiger Rückflussverhinderer 17 des Systemtrenners 10 ist in der Ableitung 13 bzw. im Ableitungsstutzen aufgenommen.

Mit dem Verschlusskörper 15 wirkt ein elastischer Dichtring 18 zusammen. Beim Systemtrenner 10 der Fig. 1 liegt der Dichtring 18 sowohl in der ersten Position des Verschlusskörpers 15 als auch in der zweiten Position des Verschlusskörpers 15 an einer Außenkontur 19 eines Abschnitts des Verschlusskörpers 15 an.

Der Dichtring 18 ist in einer Ausnehmung 20 eines Abschnitts des Gehäuses 11 aufgenommen.

Der Dichtring 18 verfügt über eine innere bzw. radial innere Dichtkontur 21, welches vorzugsweise als Dichtlippe ausgebildet ist, wobei diese radial innere Dichtkontur 21 beim Systemtrenner 10 der Fig. 1 sowohl in der ersten Position als auch in der zweiten Position des Verschlusskörpers 15 an der Außenkontur 19 des Verschlusskörpers 15 anliegt und bei einer positiven Druckdifferenz zwischen einem eingangsseitigen Druck und einem ausgangsseitigen Druck eine Dichtfunktion bereitstellt.

Um auch dann, wenn die Druckdifferenz zwischen dem eingangsseitigen Druck und dem ausgangsseitigen Druck negativ ist, eine ausreichende Dichtfunktion bereitzustellen, verfügt der Dichtring 18 zusätzlich zur inneren Dichtkontur 21 über eine weitere, innere Dichtkontur 22, welche ebenfalls vorzugsweise als Dichtlippe ausgebildet ist. Diese zusätzliche, innere Dichtkontur 22 liegt beim Systemtrenner 10 der Fig. 1 ebenfalls sowohl in der ersten Position als auch in der zweiten Position des Verschlusskörpers 15 an der Außenkontur 19 des Verschlusskörpers 15 an und stellt dann, wenn eingangsseitig ein Unterdruck herrscht, wenn die also die Druckdifferenz zwischen dem eingangsseitigen Druck und dem ausgangsseitigen Druck negativ ist, eine Dichtfunktion bereit.

Zwischen diesen beiden radial inneren, vorzugsweise lippenartigen Dichtkonturen 21 und 22 des Dichtrings 18, die an einer radial inneren Kontur des Dichtrings 18 ausgebildet sind, ist die radial innere Kontur des Dichtrings 18 konkav, also in den Dichtring hinein, konturiert.

Die vorzugsweise als Dichtlippe ausgebildete Dichtkontur 21 des Dichtrings 18, welche bei positiver Druckdifferenz zwischen dem eingangsseitigen Druck und dem ausgangsseitigen Druck die Dichtfunktion bereitstellt, ist an einem eingangsseitigen Abschnitt 23 des Dichtrings 18 radial innen ausgebildet. Die weitere, vorzugsweise als Dichtlippe ausgebildete Dichtkontur 22 des Dichtrings 18, welche bei einer negativen Druckdifferenz zwischen dem eingangsseitigen Druck und dem ausgangsseitigen Druck die Dichtfunktion bereitstellt, ist an einem ausgangsseitigen Abschnitt 24 des Dichtrings 18 radial innen ausgebildet.

Zusätzlich zu diesen beiden radial inneren, vorzugsweise als Dichtlippen ausgebildeten Dichtkonturen 21 und 22 verfügt der Dichtring 18 radial außen über äußere Vorsprünge 25 und 26. Diese Vorsprünge 25 und 26, die an der radial äußeren Kontur des Dichtrings 18 ausgebildet sind, liegen an der Ausnehmung 20, die an der Aufnahme des Dichtrings 18 dient, an.

Erfindungsgemäß ist nach Fig. 2 und 3 ist der jeweilige Dichtring 18 derart asymmetrisch konturiert, dass der an dem eingangsseitigen Abschnitt 23 des Dichtrings 18 ausgebildete, radial äußere Vorsprung 25 und die ebenfalls am eingangsseitigen Abschnitt 23 ausgebildete, radial innere Dichtkontur 21, welche dem äußeren Vorsprung 25 am eingangsseitigen Abschnitt 23 gegenüberliegt, gleichartig, insbesondere jeweils lippenartig, konturiert sind, wohingegen der am ausgangsseitigen Abschnitt 24 ausgebildete, radial äußere Vorsprung 26 und die ebenfalls am ausgangsseitigen Abschnitt 24 ausgebildete, radial innere Dichtkontur 22 des Dichtrings 18 ungleichartig konturiert sind.

In Fig. 2 ist der radial äußere Vorsprung 25 des Dichtrings 18, der am ausgangsseitigen Abschnitt 24 desselben ausgebildet ist, im Querschnitt trapezartig konturiert. In Fig. 3 hingegen ist der radial äußere Vorsprung 26 des Dichtrings 18, der am ausgangsseitigen Abschnitt 24 desselben ausgebildet ist, im Querschnitt ballig bzw. kugelartig konturiert.

Ferner können auch am eingangsseitigen Abschnitt 23 die jeweilige radial innere Dichtkontur 21 und der jeweilige radial äußere Vorsprung 25 ungleichartig konturiert sein, wohingegen am ausgangsseitigen Abschnitt 24 die jeweilige radial innere Dichtkontur 22 und der jeweilige radial äußere Vorsprung 26 gleichartig konturiert sein.

Über die radial äußeren Vorsprünge 25 und 26 kann die Anpressung der radial inneren, insbesondere lippenartigen Dichtkonturen 21, 22 des elastischen Dichtrings 18 an die Außenkontur 19 des Verschlusskörpers 15 und damit die Dichtwirkung eingestellt. Insbesondere sind hierüber Haftungskräfte zwischen den Dichtkonturen 21, 22 und dem Verschlusskörper 15 einstellbar, die bei einer druckdifferenzabhängigen Verlagerung des Verschlusskörpers 15 zu überwinden sind.

### Bezugszeichenliste

- 10: Sicherungsarmatur / Systemtrenner
- 11: Gehäuse
- 12: Zuleitung
- 13: Ableitung
- 14: Ablass
- 15: Verschlusskörper
- 16: eingangsseitiger Rückflussverhinderer
- 17: ausgangsseitiger Rückflussverhinderer
- 18: Dichtring
- 19: Außenkontur
- 20: Ausnehmung
- 21: radial innere Dichtkontur
- 22: radial innere Dichtkontur
- 23: eingangsseitiger Abschnitt
- 24: ausgangsseitiger Abschnitt
- 25: radial äußerer Vorsprung
- 26: radial äußerer Vorsprung

## Patentansprüche

1. Sicherungsarmatur, nämlich Rückflussverhinderer oder Systemtrenner, mit einem Gehäuse (11), welches zumindest eine Zuleitung (12), eine Ableitung (13) und einen Ablass (14) aufweist, mit einem in dem Gehäuse (11) positionierten Verschlusskörper (15), über welchen in einer ersten Position die Zuleitung (12) und die Ableitung (13) unter Versperrung des Ablasses (14) verbindbar und über welchen in einer zweiten Position die Zuleitung (12) und die Ableitung (13) unter Freigabe des Ablasses (14) trennbar sind, und mit einem mit dem Verschlusskörper (15) zusammenwirkenden, in einer Ausnehmung (20) des Gehäuses (11) aufgenommenen Dichtring (18), wobei der Dichtring (18) eine radial innere, dem Verschlusskörper (15) zugewandte und eine radial äußere, dem Gehäuse (11) zugewandte Kontur aufweist, wobei die radial innere Kontur des Dichtrings (18) eine erste innere Dichtkontur (21), welche als Dichtlippe an einem eingangsseitigen Abschnitt (23) des Dichtrings (18) ausgebildet ist und zumindest in der zweiten Position des Verschlusskörpers (15) an einer Außenkontur (19) desselben anliegt und zumindest in der zweiten Position des Verschlusskörpers (15) bei einer positiven Druckdifferenz zwischen einem auf den Dichtring (18) bezogenen eingangseitigen Druck und einem auf den Dichtring (18) bezogenen ausgangseitigen Druck eine Dichtfunktion zwischen dem Dichtring (18) und dem Verschlusskörper (15) bereitstellt, und eine weitere, zweite innere Dichtkontur (22), welche als Dichtlippe an einem ausgangsseitigen Abschnitt (24) des Dichtrings (18) ausgebildet ist und zumindest in der zweiten Position des Verschlusskörpers (15) ebenfalls an der Außenkontur (19) desselben anliegt und bei einer negativen Druckdifferenz zwischen einem eingangseitigen Druck und einem ausgangseitigen Druck eine Dichtfunktion zwischen dem Dichtring (18) und dem Verschlusskörper (15) bereitstellt, umfasst, wobei der Dichtring (18) asymmetrisch konturiert ist und gegenüberliegend zu den beiden radial inneren Dichtkonturen (21, 22) an der radial äußeren Kontur jeweils einen radial äußeren Vorsprung (25, 26) umfasst, wobei
die radial äußeren Vorsprünge (25, 26) des Dichtrings (18) jeweils an der Ausnehmung (20) zur Aufnahme des Dichtrings (18) anliegen, **dadurch gekennzeichnet, dass** der Dichtring (18) derart asymmetrisch konturiert ist, dass
entweder der an dem eingangseitigen Abschnitt (23) des Dichtrings ausgebildete äußere Vorsprung (25) und die innere Dichtkontur (21), welche diesem äußeren Vorsprung an dem eingangseitigen Abschnitt des Dichtrings gegenüberliegt, ungleichartig konturiert sind, wohingegen der an dem ausgangseitigen Abschnitt (24) des Dichtrings ausgebildete äußere Vorsprung (26) und die innere Dichtkontur (22), welche diesem äußeren Vorsprung an dem ausgangseitigen Abschnitt des Dichtrings gegenüberliegt, gleichartig, nämlich als Dichtlippe, konturiert sind;
oder der an dem eingangseitigen Abschnitt (23) des Dichtrings ausgebildete äußere Vorsprung (25) und die innere Dichtkontur (21), welche diesem äußeren Vorsprung an dem eingangseitigen Abschnitt des Dichtrings gegenüberliegt, gleichartig, nämlich als Dichtlippe, konturiert sind, wohingegen der an dem ausgangseitigen Abschnitt (24) des Dichtrings (18) ausgebildete äußere Vorsprung (26) und die innere Dichtkontur (22), welche diesem äußeren Vorsprung an dem ausgangseitigen Abschnitt des Dichtrings gegenüberliegt, ungleichartig konturiert sind,
wobei der jeweilige ungleichartig zur inneren Dichtkontur konturierte äußere Vorsprung im Querschnitt trapezartig oder ballig konturiert ist.

## Claims

1. Safety fitting, namely backflow preventer or system separator, with a housing (11) which has at least an inlet (12), an outlet (13) and a drain (14), with a closure body (15) which is positioned in the housing (11) and via which, in a first position, the inlet (12) and the outlet (13) are connectable blocking the outlet (14) and via which, in a second position, the inlet (12) and the outlet (13) are separable opening up the outlet (14), and with a sealing ring (18) which interacts with the closure body (15) and is accommodated in a recess (20) of the housing (11), wherein the sealing ring (18) has a radially inner contour facing the closure body (15) and a radially outer contour facing the housing (11), wherein the radially inner contour of the sealing ring (18) comprises a first inner sealing contour (21), which is designed as a sealing lip on an input-side portion (23) of the sealing ring (18) and, at least in the second position of the closure body (15), bears against an outer contour (19) of same and, at least in the second position of the closure body (15), provides a sealing function between the sealing ring (18) and the closure body (15) in the event of a positive pressure difference between an input-side pressure applied to the sealing ring (18) and an output-side pressure applied to the sealing ring (18), and comprises a further, second inner sealing contour (22) which is designed as a sealing lip on an output-side portion (24) of the sealing ring (18) and, at least in the second position of the closure body (15), likewise bears against the outer contour (19) of same and, in the event of a negative pressure difference between an input-side pressure and an output-side pressure, provides a sealing function between the sealing ring (18) and the closure body (15), wherein the sealing ring (18) is contoured asymmetrically and, opposite the two radially inner sealing contours (21, 22), comprises a respective radially outer projection (25, 26) on the radially outer contour, wherein the radially outer projections (25, 26) of the sealing ring (18) each bear against the recess (20) for receiving the sealing ring (18), **characterized in that** the sealing ring (18) is asymmetrically contoured in such a manner that
either the outer projection (25), which is formed on the input-side portion (23) of the sealing ring, and the inner sealing contour (21), which is opposite said outer projection on the input-side portion of the sealing ring, are contoured dissimilarly, whereas the outer projection (26), which is formed on the output-side portion (24) of the sealing ring, and the inner sealing contour (22), which is opposite said outer projection on the output-side portion of the sealing ring, are contoured similarly, namely as a sealing lip;
or the outer projection (25), which is formed on the input-side portion (23) of the sealing ring, and the inner sealing contour (21), which is opposite said outer projection on the input-side portion of the sealing ring, are contoured similarly, namely as a sealing lip, whereas the outer projection (26), which is formed on the output-side portion (24) of the sealing ring (18), and the inner sealing contour (22), which is opposite said outer projection on the output-side portion of the sealing ring, are contoured dissimilarly,
wherein the respective outer projection which is contoured dissimilarly to the inner sealing contour is contoured in a trapezoidal or spherical manner in cross section.

## Revendications

1. Armature de sécurité, à savoir dispositif anti-retour ou séparateur, comprenant un boîtier (11) qui présente au moins une conduite d'amenée (12), une conduite de dérivation (13) et une évacuation (14), comprenant un corps de fermeture (15) positionné dans le boîtier (11), par le biais duquel, dans une première position, la conduite d'amenée (12) et la conduite de dérivation (13) peuvent être connectées en bloquant l'évacuation (14), et par le biais duquel, dans une deuxième position, la conduite d'amenée (12) et la conduite de dérivation (13) peuvent être séparées en libérant l'évacuation (14), et comprenant une bague d'étanchéité (18) coopérant avec le corps de fermeture (15), reçue dans un évidement (20) du boîtier (11), la bague d'étanchéité (18) présentant un contour radialement interne, tourné vers le corps de fermeture (15) et un contour radialement externe, tourné vers le boîtier (11), le contour radialement interne de la bague d'étanchéité (18) comprenant un premier contour d'étanchéité interne (21) qui est réalisé sous forme de lèvre d'étanchéité au niveau d'une portion (23) du côté de l'entrée de la bague d'étanchéité (18) et qui s'applique au moins dans la deuxième position du corps de fermeture (15) contre un contour externe (19) de celui-ci, et qui, au moins dans la deuxième position du corps de fermeture (15) dans le cas d'une différence de pression positive entre une pression du côté de l'entrée, rapportée à la bague d'étanchéité (18), et une pression du côté de la sortie, rapportée à la bague d'étanchéité (18), fournit une fonction d'étanchéité entre la bague d'étanchéité (18) et le corps de fermeture (15), et un autre, deuxième, contour d'étanchéité interne (22), qui est réalisé sous forme de lèvre d'étanchéité au niveau d'une portion (24) du côté de la sortie de la bague d'étanchéité (18) et qui s'applique au moins dans la deuxième position du corps de fermeture (15) également contre le contour externe (19) de celui-ci, et qui, dans le cas d'une différence de pression négative entre une pression du côté de l'entrée et une pression du côté de la sortie, fournit une fonction d'étanchéité entre la bague d'étanchéité (18) et le corps de fermeture (15), la bague d'étanchéité (18) ayant un contour asymétrique et comprenant à chaque fois une saillie radialement externe (25, 26) en regard des deux contours d'étanchéité radialement internes (21, 22) au niveau du contour radialement externe, les saillies radialement externes (25, 26) de la bague d'étanchéité (18) s'appliquant à chaque fois contre l'évidement (20) de manière à recevoir la bague d'étanchéité (18), **caractérisée en ce que** la bague d'étanchéité (18) a un contour asymétrique de telle sorte que
soit la saillie externe (25) réalisée au niveau de la portion (23) du côté de l'entrée de la bague d'étanchéité et le contour d'étanchéité interne (21), qui est opposé à cette saillie externe au niveau de la portion du côté de l'entrée de la bague d'étanchéité, ont des profils différents tandis que la saillie externe (26) réalisée au niveau de la portion (24) du côté de la sortie de la bague d'étanchéité et le contour d'étanchéité interne (22), qui est opposé à cette saillie externe au niveau de la portion du côté de la sortie de la bague d'étanchéité, ont des profils identiques, à savoir sous forme de lèvre d'étanchéité,
soit la saillie externe (25) réalisée au niveau de la portion (23) du côté de l'entrée de la bague d'étanchéité et le contour d'étanchéité interne (21), qui est opposé à cette saillie externe au niveau de la portion du côté de l'entrée de la bague d'étanchéité, ont des profils identiques, à savoir sous forme de lèvre d'étanchéité, tandis que la saillie externe (26) réalisée au niveau de la portion (24) du côté de la sortie de la bague d'étanchéité (18) et le contour d'étanchéité interne (22), qui est opposé à cette saillie externe au niveau de la portion du côté de la sortie de la bague d'étanchéité, ont des profils différents,
la saillie externe respective ayant un contour différent du contour d'étanchéité interne ayant une section transversale de contour trapézoïdal ou bombé.
